# EUROPÄISCHE PATENTANMELDUNG

(11) **EP 2 236 065 A1**
(43) Veröffentlichungstag der Anmeldung: **06.10.2010**
(21) Anmeldenummer: 09401004.8
(22) Anmeldetag: 05.04.2009
(51) Int. Cl.: A47K 1/09, A47K 3/28, A47G 1/17

(54) **Befestigungssystem für Shampooflaschen, Duschmittel u. Badeutensilien**

(71) Anmelder: Arnold, Karl Heinz, 56154 Boppard (DE)
(72) Erfinder: Arnold, Karl Heinz, 56154 Boppard (DE)

(57) **Zusammenfassung**

Befestigungssystem für Shampoo Duschmittel in handelsüblichen Kunststoffflaschen, Körperreinigungsgeräte wie Handbürsten sowie Badeutensilien ist **dadurch gekennzeichnet,** das bei Dusch-Altanlagen (Bestand) mittels geeigneter Maschine eine von 250mm bis 0,5mm breite und 250mm bis 1 mm tiefe Bohrung/Vertiefung in die Duschwand erfolgt. In diese Vertiefung wird ein Magnet, der jeglicher Art und Form (Neodym-Eisen-Bor) (NdFeB) haben kann in die Wand 200mm bis 0.5mm unter Oberfläche Fliesen, Putz oder sonstige Oberflächen der Wand eingebaut wird. Die Oberfläche der Wand kann aus Keramik, Kunststoff glatten Putzen, Glas oder sonstigen glatten Oberflächen sein. Die Vertiefung 200mm bis 0,5mm wird mit einem passend geschliffenen Fliesenteil oder sonstigem Füllmaterial verklebt oder verputzt.

## Beschreibung

Shampoos und Duschmittel werden in Kunststoffflaschen angeboten.
Die Form der Flaschen lässt es zu, das diese auf der einzig ebenen Fläche (Boden)der Flasche abgestellt werden können, oder seitlich hingelegt werden können. Oben haben diese Flaschen eine verschraubbare oder klappbare Öffnung, woraus das Duschmittel oder Shampoo entnommen werden kann. Körperreinigungsgeräte wie Handbürsten oder dergleichen sowie Badeutensilien haben keine Befestigungssysteme.

In privaten Duschen wird die Shampoo bzw.
Duschmittelflaschen Körperreinigungsgeräte wie Handbürsten sowie Badeutensilien in mehr oder weniger schönen Ablagen aus Plastik, Edelstahlkörben abgestellt.
Wobei in öffentlichen Duschen, Hotels, Kliniken, Campingplätzen diese Möglichkeit erst gar nicht besteht, so das die Flaschen auf den Boden oder Abmauerungen mehr oder weniger schlecht abgestellt werden können.

Dieses Probleme werden in den Schutzansprüchen aufgeführten Merkmalen gelöst.

### Variante 1

Mit der Erfindung wird das Problem damit gelöst, das bei Dusch-Altanlagen (Bestand) mittels geeigneter Maschine eine BohrungNertiefung in die Duschwand erfolgt. In diese Vertiefung wird ein Magnet, der jeglicher Art und Form haben kann in die Wand unter Oberfläche Fliesen, Putz oder sonstige Oberflächen der Wand eingebaut wird. Die Oberfläche der Wand kann aus Keramik, Kunststoff glatten Putzen, Glas oder sonstigen glatten Oberflächen sein. Die Vertiefung wird mit einem passend geschliffenen Fliesenteil oder sonstigem Füllmaterial verklebt, verputzt zur Verbesserung der Optik.

### Variante 2

Mit der Erfindung wird das Problem damit gelöst, das bei Altanlagen(Bestand) mittels geeigneter Maschine eine BohrungNertiefung erfolgt, wobei ein Magnet, der jegliche Art und Form haben kann in gleicher Höhe zur Oberfläche aus Fliesen oder sonstigen Oberflächen wie Putze, Kunststoffe, Glas eingebaut wird. Durch fehlendes Füllmaterial wie in Variante 1 beschrieben kann der Magnet kleiner dimensioniert sein.

Die Beschreibung der Ausführung 0001- 0005 stellen die einfachste
Variante bezogen auf die Optik, nicht auf die Funksionalität der Erfindung dar.

Die optisch beste Variante wird in **0008 bzw. 0009** nachfolgend beschrieben.

Mit der Erfindung wird das Problem damit gelöst, das bei
Neuanlagen (Verlegen der keramischen Fliesen)oder sonstiger glatter Oberflächen, wie glatten Putzen, Kunststoffen Glas bzw. bei Altanlagen Bestand Austausch der Fliesen oder sonstiger glatten Oberflächen wie glatten Putzen, Kunststoffe Glas mittels geeigneter Maschine eine BohrungNertiefung in die Wand erfolgt, vor Herstellung der Oberfläche aus keramischen Fliesen glatten Putzen Kunststoffoberflächen Glasoberflächen oder sonstigen Oberflächen jeder Art.
In diese Bohrung/Vertiefung wird ein Magnet ,der jegliche Art und Form haben kann, in die so entstandene BohrungNertiefung mittels Kleber oder Zementmasse fixiert.

Mit der Erfindung wird das Problem damit gelöst, das bei
Neuanlagen - Verlegen von keramischen Fliesen oder Fliesen aus sonstigem Material jeglicher Art eine Vertiefung auf der Rückseite der Fliese bis hinter die Glasur bei keramischen Fliesen , oder aus sonstigen Material jeglicher Art die Bohrung ca. 2mm vor Oberfläche des Materials endet. In dieser so entstandenen parallel zur Oberfläche der Fliese oder Fliese aus sonstigem Material jeglicher Art verlaufender Vertiefung , wird ein Magnet der jeglicher Größe und Form haben kann, mit Kleber oder Zementmasse fixiert.

Die Erfindung wird in Zeichnungen dargestellt.
Diese zeigen:

Handelsübliche Fliese mit Einbau von zwei Magneten
(Ansicht Fliesenrückseite)

Handelsübliche Fliese mit einem Magneten.
(Schnittansicht)

Als Konsequenz und zwangsläufig erforderlich ist was in
**0014 - 0015** beschrieben wird.
Dieses Problem wird in den Schutzansprüchen aufgeführten Merkmalen gelöst

Shampoos und Duschmittel werden in Kunststoffflaschen angeboten.
Die Form der Flaschen lässt es zu, das diese auf der einzig ebenen Fläche(Boden)der Flasche abgestellt werden können, oder seitlich hingelegt werden können. Oben haben diese Flaschen eine verschraubbare oder klappbare Öffnung, woraus das Duschmittel entnommen werden kann. Körberreinigungsgeräte wie Handbürsten oder dergleichen sowie Badeutensilien haben keine Befestigungssysteme.

In privaten Duschen wird die Shampoo bzw.
Duschmittelflaschen, Körberreinigungsgeräte wie Handbürsten oder dergleichen sowie Badeutensilien in mehr oder weniger schönen Körben aus Plastik, Edelstahl oder Ablagen abgestellt.
Wobei in öffentlichen Duschen, Campingplätzen Kliniken diese Möglichkeit erst gar nicht besteht, so das die Flaschen auf den Boden oder Abmauerungen mehr oder weniger schlecht abgestellt werden können

Als Konsequenz und zwangsläufig erforderlich ist was in **0001.- 0012** beschrieben wird

Befestigung eines Metallstücks in Runder oder quadratischer Form oder jede anderen denkbaren Form an der Außenseite der Shampoo - oder Duschmittelflasche Körperreinigungsgeräte wie Handbürsten oder dergleichen sowie Badeutensilien. Die Metallscheibe ist umhüllt mit dem Material, aus dem das jeweilige Produkt hergestellt wurde, oder aus jeglichem anderen denkbaren Material, um beim abnehmen und fixieren an der Wand (Keramikfliesen) diese nicht zu zerkratzen.

Befestigung eines Metallstücks in Runder oder quadratischer Form in
der Innenseite der Shampoo oder Duschmittelflasche.
Die Metallscheibe ist umhüllt mit dem Material aus dem die Flasche produziert ist, oder jeglichem anderen denkbaren Material um ein reagieren mit der darin befindlichen Flüssigkeit mit dem Metallstück zu verhindern.

Die Erfindung wird in Zeichnung dargestellt. Diese zeigen:

Handelsübliche Shampoo - oder Duschmittelflasche
(Draufsicht)

Handesübliche Shampoo - oder Duschmittelflasche Metallstück Innenseite der Flasche. (Schnitt)

Handesübliche Shampoo - oder Duschmittelflasche Metallstück :Außenseite der Flasche. (Schnitt)

## Patentansprüche

1. Befestigungssystem für Shampoo Duschmittel in handelsüblichen Kunststoffflaschen, Körperreinigungsgeräte wie Handbürsten sowie Badeutensilien ist **dadurch gekennzeichnet, das** bei Altanlagen durch Bohrung eine Vertiefung in eine Duschwand hergestellt wird, wo ein Magnet in die so entstandene Vertiefung fixiert wird, die mit optisch passendem Material wie Fliese Glas div. glatten Putzen verschlossen wird.

2. Befestigungssystem für Shampoo Duschmittel in handelsüblichen Kunststoffflaschen, Körperreinigungsgeräte wie Handbürsten sowie Badeutensilien ist **dadurch gekennzeichnet, das** bei Altanlagen durch Bohrung eine Vertiefung in eine Duschwand hergestellt wird, wo ein Magnet in die so entstandene Vertiefung bündig mit der Oberfläche der Wand fixiert wird

3. Befestigungssystem für Shampoo Duschmittel in handelsüblichen Kunststoffflaschen, Körperreinigungsgeräte sowie Badeutensilien ist **dadurch gekennzeichnet, das** bei Neuanlagen Verlegen von keramischen Fliesen oder Fliesen aus sonstigem Material jeglicher Art eine Vertiefung auf der Rückseite der Fliese bis hinter die Glasur bei keramischen Fliesen , oder aus sonstigen Material jeglicher Art die Bohrung vor Oberfläche des Materials endet. In dieser so entstandenen parallel zur Oberfläche der Fliese verlaufender Vertiefung , wird ein Magnet in die so entstandene Vertiefung fixiert wird.

4. Befestigungssystem für Shampoo Duschmittel in handelsüblichen Kunststoffflaschen, Körperreinigungsgeräte wie Handbürsten sowie Badeutensilien ist **dadurch gekennzeichnet, das** ein Metallstück jeglicher Art und Form außen am Produkt fest angebracht wird.

5. Befestigungssystem für Shampoo Duschmittel in handelsüblichen Kunststoffflaschen, Körperreinigungsgeräte wie Handbürsten sowie Badeutensilien ist **dadurch gekennzeichnet, das** ein Metallstück jeglicher Art und Form innen am Produkt fest angebracht wird
(0011) Handelsübliche Fliese mit Einbau von zwei Magneten.
(Ansicht Fliesenrückseite)
(0012) Handelsübliche Fliese mit einem Magneten.
(Schnittansicht-Ansicht)
(0020) Handelsübliche Shampoo - oder Duschmittelflasche
(Draufsicht)
(0021) Handesübliche Shampoo - oder Duschmittelflasche Metallstück
Innenseite der Flasche.
(Schnitt)
(0022) Handesübliche Shampoo - oder Duschmittelflasche
Metallstück :Außenseite der Flasche. (Schnitt)
